# DEMANDE DE BREVET EUROPEEN

(11) **EP 4 715 139 A1**
(43) Date de publication de la demande: **25.03.2026**
(21) Numéro de dépôt: 25202515.0
(22) Date de dépôt: 16.09.2025
(51) Int. Cl.: E04F 13/08

(54) **SYSTÈME POUR FIXER UN DOUBLAGE SUR UNE CLOISON**

(30) Priorité: 18.09.2024 FR 2409937
(71) Demandeur: Ateliers LR Etanco, 78230 Le Pecq (FR); Knauf Insulation, 92300 Levallois-Perret (FR)
(72) Inventeur: TOLLERET, Philippe, 95880 Enghien les Bains (FR); CAMILLATO, Giuliano, 91250 Saint-Germain-lès-Corbeil (FR); EMON, Thierry, 25130 Villers-le-Lac (FR)
(74) Mandataire: LLR

(57) **Abrégé**

L'invention porte sur un système 1 d'entretoisement d'axe longitudinal X1, notamment pour maintenir un espacement D4 entre un mur 4 et un habillage 5 pour ce mur, système comprenant un pied 2 et une tête 3, la tête et le pied comprenant des moyens 12, 21 de prise mutuelle, la tête comprenant des moyens 23, 24 pour y fixer, au moins indirectement l'habillage et le pied comprenant un loquet 13 pour le fixer indirectement au mur, le loquet étant prévu pour venir en prise avec des ailettes 25 d'une fourrure.

## Description

La présente invention se rapporte au domaine des dispositifs pour fixer un doublage sur une cloison. Elle se rapporte plus précisément à un système d'entretoisement entre la cloison et le doublage.

Pour fixer un doublage intérieur en plaque de plâtre, par exemple de type PLACOPLATRE^{®}, à distance d'un mur, on peut utiliser une entretoise formée d'une tête montée sur un pied. Dans le cas d'un doublage d'un mur vertical, l'entretoise est disposée horizontalement. Le pied est généralement encliquetable sur une première fourrure fixée au mur, une deuxième fourrure est encliquetée sur la tête et le doublage est fixé à la deuxième fourrure. La tête peut généralement prendre plusieurs positions sur le pied, de sorte la longueur de l'entretoise est réglable.

Cependant, une entretoise est soumise à de nombreuses contraintes lors des travaux de mise en œuvre du doublage. Elle doit aussi être convenablement fixée à des fourrures ayant certaines tolérances de fabrication. Ainsi, il peut arriver parfois que la fonction de l'entretoise ne soit pas entièrement remplie ; il peut notamment arriver que l'entretoise se détache de la première fourrure.

Le but de l'invention est de proposer un système d'entretoisement plus résistant aux contraintes de mise en œuvre d'un doublage sur une cloison.

Selon l'invention, un tel système d'entretoisement selon un axe longitudinal, notamment prévu pour maintenir un espacement entre un mur et un habillage pour ce mur, ce système comprenant un pied et une tête comprenant des moyens de prise mutuelle, la tête comprenant en outre des moyens pour y fixer, au moins indirectement l'habillage et le pied comprenant en outre des moyens pour le fixer, au moins indirectement, au mur, les moyens de fixation du pied comprenant un loquet conçu pour venir en prise avec des ailettes d'une fourrure de pied. Le pied peut comprendre un talon qui s'étend selon l'axe longitudinal depuis une face postérieure du loquet et une tige qui s'étend depuis le loquet selon l'axe longitudinal dans une direction opposée à celle du talon.

De préférence, la tige comprend un premier filetage et la tête comprend un premier taraudage, prévus pour venir en prise mutuelle et assurer ensemble un réglage en longueur du système d'entretoisement, cette longueur étant mesurée selon l'axe longitudinal. En outre, le talon peut comprendre un deuxième filetage et la tête un deuxième taraudage prévus pour venir en prise mutuelle et permettre un accouplement du pied avec un deuxième pied, selon l'axe longitudinal, au moyen de la tête.

Avantageusement, le loquet comprend une plaque qui forme deux ailes présentant entre elles une symétrie axiale relativement à l'axe longitudinal du pied, cette plaque s'inscrivant dans un rectangle, chaque aile comprenant un angle arrondi et un angle droit adjacent à cet angle arrondi, la plaque étant disposée de sorte que chaque aile est disposée contre une ailette respective, entre cette ailette et le fond.

Avantageusement, chaque aile comprend, sur une face antérieure de la plaque, une butée qui s'étend le long de son bord droit. La butée a de préférence une forme de sifflet, son épaisseur mesurée selon la direction de l'axe longitudinal allant en augmentant à mesure où l'on s'éloigne du bord arrondi. La butée peut comprendre une face intérieure plane parallèle à l'axe longitudinal et au bord droit. La butée peut aussi comprendre une face extérieure bombée.

Avantageusement aussi, chaque aile comprend, sur la face antérieure de la plaque, un encorbellement qui s'étend parallèlement à la butée, entre cette butée et l'axe longitudinal, une partie de l'encorbellement s'étendant en s'éloignant de l'axe longitudinal, en surplomb de la plaque, la partie en surplomb et la butée formant entre elles un goulet permettant l'introduction de l'ailette.

Avantageusement aussi, chaque aile comprend, sur la face antérieure de la plaque, une rampe qui s'étend parallèlement à la butée, entre la butée et l'axe longitudinal, de préférence le long de la butée, et s'élève en s'éloignant de l'angle arrondit.

Le pied peut en outre comprendre une cavité, cylindrique autour de l'axe longitudinal, ouverte à une extrémité libre de la tige et obturée par une paroi transversale à une extrémité libre opposée du talon, ladite paroi étant percée d'un orifice axial pour servir de passage à une vis.

### Brève description des figures

L'invention sera mieux comprise à la lecture de la description qui va suivre donnée uniquement à titre d'exemple et faite en se référant aux dessins annexés dans lesquels :
[Fig. 1] est une vue schématique et en perspective d'un système d'entretoisement selon l'invention comprenant un pied et une tête représentés séparés l'un de l'autre ;
[Fig. 2] est une vue schématique longitudinale, d'un exemple de doublage d'un mur utilisant le système de la figure 1 ;
[Fig. 3] est une vue schématique en coupe longitudinale, du pied de la figure 1, monté fixé par vissage sur un tasseau ;
[Fig. 4] est une vue schématique en perspective, d'une extrémité du pied de la figure 1 ;
[Fig. 5] est une vue schématique longitudinale, de l'extrémité de la figure 4 ;
[Fig. 6] est une vue schématique du détail VI de la figure 5 ; et,
[Fig. 7] est une vue schématique selon la direction VII de la figure 5.

### Description détaillée

La figure 1 illustre une entretoise 1 formant un système d'entretoisement selon l'invention. Cette entretoise comprend un pied 2 et une tête 3. A la figure 1, le pied et la tête sont représentés séparés l'un de l'autre. Le pied et la tête sont formés chacun d'une seule pièce par moulage d'une matière plastique. Le pied est prévu pour être assemblé par vissage avec la tête.

La figure 2 illustre l'entretoise 1 dans une situation d'usage ; le pied 2 et la tête 3 y sont représentés assemblés. Ainsi assemblée, l'entretoise est sensiblement rigide et de révolution autour d'un axe d'entretoise X1 longitudinal.

Dans l'exemple illustré, l'entretoise 1 est utilisée pour doubler un mur 4 avec un habillage 5, ici une plaque de plâtre. Dans cette situation de montage, on utilise une fourrure de pied 6 et une fourrure de tête 7, ici représentées en coupe transversale. La fourrure de pied 6 est fixée contre une surface 8 du mur 4, le pied 2 est en prise avec la fourrure de pied et la tête est en prise avec la fourrure de tête 7 de sorte que la fourrure de tête est reliée de façon rigide au mur 4. L'habillage 5 est fixé sur la fourrure de tête. Dans une configuration complète, un doublage comprend plusieurs fourrures de pied parallèles entre elles, plusieurs entretoises montées dans chacune de ces fourrures et plusieurs fourrures de tête montés sur plusieurs des entretoises.

La figure 3 illustre une alternative pour la fixation d'une entretoise selon l'invention. Dans cet exemple, un tasseau 9 est fixé contre la surface 8 du mur 4 ; le pied 2 est fixé au tasseau 9 par une vis 10.

Comme illustré aux figures 1 et 2, le pied 2 comprend un talon 11, une tige 12 et un loquet 13. Le loquet s'étend transversalement à l'axe longitudinal X1, symétriquement de part et d'autre de l'axe X1. Le talon 11 s'étend axialement de puis le loquet 13 ; la tige s'étend axialement, depuis le loquet, à l'opposé du talon.

Comme particulièrement illustré à la figure 3, le pied comprend en outre une cavité 14, cylindrique autour de l'axe longitudinal X1, ouverte à une extrémité libre 12A de la tige 12 et obturée par une paroi transversale 15, à une extrémité libre opposée 11A du talon 11. La paroi 15 est axialement percée d'un orifice axial 16, pour servir de passage à la vis 10, dans la configuration de la figure 3.

La tige est filetée sur une majeure partie de sa longueur. Le talon est aussi fileté ; son filetage 17 a un diamètre supérieur au filetage 18 de la tige 12.

La tête comprend un col 21, une collerette 22 et un bulbe 23. La collerette s'étend selon un plan transversal à l'axe longitudinal X1. Le bulbe et le col sont disposés de part et d'autre, axialement, de la collerette. Le bulbe et la collerette forment entre eux une gorge circulaire 24 prévue pour y encliqueter des ailettes 25 de la fourrure de tête 7. La tête comprend en outre un passage axial, ouvert à chacune de ses extrémités axiales, dans le col et dans le bulbe. Ce passage 26 comprend un premier taraudage 27, réalisé dans le bulbe 22, et, un deuxième taraudage 28 réalisé dans le col 21.

Le taraudage 28 du col est plus étroit que celui du bulbe ; il est prévu pour venir en prise avec le filetage 18 de la tige 12. Selon que l'on visse plus ou moins la tige dans le col, on rallonge ou on réduit une distance D4 entre le mur 4 et l'habillage 5. Ceci permet de s'adapter à un mur qui n'est pas forcément plan ou rectiligne.

Le taraudage 27 du bulbe est prévu pour venir en prise avec le taraudage 17 du talon. Ainsi, lorsque la distance D4 entre le mur et l'habillage est grande, l'entretoise peut comprendre deux pieds et deux têtes, l'une des têtes servant de pièce de liaison entre le talon de l'un des pieds et la tige de l'autre.

La fourrure de pied 6 est en une tôle métallique, souvent une tôle d'acier galvanisé. Elle a grossièrement une forme de U. Les ailettes 25 en sont formées par les bords libres du U et s'étendent transversalement en vis-à-vis l'une de l'autre. Les ailettes présentent un bourrelet longitudinal 25B, formé par le repliement d'une rive de la tôle sur elle-même, en direction du fond 6F de la fourrure 6 ; il a une épaisseur sensiblement double de celle de la tôle. Dans le mode de fixation et la position illustrés à la figure 2, les ailettes 25 de la fourrure de pied 6 sont en prise avec le loquet 13 et l'extrémité libre 11A du talon 11 est en vis-à-vis du fond 6F de la fourrure de pied 6.

On va maintenant décrire plus précisément le loquet, en référence aux figures 4 à 7. Dans cette description, on désigne par le terme « antérieur », ce qui est disposé du côté de la tige et par le terme « postérieur » ce qui est disposé du côté du talon.

Dans l'exemple illustré, le loquet comprend une plaque 31. La plaque forme deux ailes 32 présentant entre elles une symétrie axiale relativement à l'axe longitudinal X1 du pied 2. La plaque s'inscrit dans un rectangle de largeur notée LA31 et de longueur notée LO31.

Chaque aile 32 comprend un angle arrondi 33 de rayon R33 égal à la demi largeur de la plaque (R33 = 0,5 x LA31). L'angle 34, adjacent à l'angle arrondi 33, est droit. Ainsi, la plaque peut être introduite entre les ailettes 25 sa longueur étant parallèle à ces ailettes ; les ailes 32 sont introduites sous les ailettes 25 par une rotation du pied 2 de quatre-vingt-dix degrés autour de son axe longitudinal X1, de sorte que chaque bourrelet 25B est en appui sur une aile 32 correspondante.

La plaque comprend une face postérieure 31P sensiblement plane, perpendiculaire à l'axe longitudinal X1. La plaque 31 comprend une face antérieure 31A, porteuse d'éléments de verrouillage 35-37 complémentaires. Parmi ces éléments le loquet 13 comprend, sur chaque aile 32 :
- une butée latérale 35 ;
- une rampe 36 ; et,
- un encorbellement 37.

La butée 35 s'étend selon la largeur de LA31 de l'aile correspondante, le long de son bord droit 34. Elle comprend une face intérieure 35N, c'est à dire en vis-à-vis de l'axe longitudinal X1, perpendiculaire à la face postérieure 31P. Elle comprend une face extérieure 35E bombée. La butée a une forme de sifflet, son épaisseur, mesurée selon la direction de l'axe longitudinal X1, allant en augmentant à mesure où l'on s'éloigne du bord arrondi 33.

Ainsi, lors de la rotation du pied 2 et de l'insertion de l'aile sous l'ailette correspondante, la butée soulève le bourrelet 25B en profitant de l'élasticité de la tôle dont la fourrure 6 est formée. La rotation de quatre-vingt-dix degrés terminée, chaque bourrelet retombe au-delà de la butée respective contre la paroi intérieure 35N ; la butée rend plus difficile une rotation inverse qui tendrait à désolidariser le pied 2 d'avec la fourrure 6. En outre, les butées maintiennent entre elles l'écartement entre les bourrelets. Ceci évite notamment que par un écartement des bourrelets entre eux le pied puisse échapper à la prise de la fourrure.

L'encorbellement 37 s'étend parallèlement à la butée 35, entre cette butée et la tige 12. Il définit, avec la butée et au-dessus de la face antérieure 31 A, un passage 38 pour le bourrelet 25B. Une partie 37A de l'encorbellement s'étend vers l'extérieur, c'est-à-dire en s'éloignant de l'axe longitudinal X1, en surplomb du passage 38. Entre cette partie en surplomb et la butée, un goulet (37B) permet l'introduction de l'ailette en deçà du bourrelet. La partie en surplomb 37A assure un maintien de l'ailette 35 dans le passage 38 ; ainsi, elle garantit un verrouillage plus sûr du pied 2 sur la fourrure de pied 6.

Dans l'exemple illustré, l'encorbellement comprend une paroi interne 37N au passage 38, droite et disposée en vis-à-vis de la paroi interne 35N de la butée. La paroi interne 35N se prolonge par une paroi courbe 39, sensiblement parallèle à l'angle arrondi 33.

La rampe 36 est disposée le long de la face intérieure 35N de la butée 35. Elle est configurée de telle sorte qu'en s'élevant, c'est-à-dire en s'épaississant, elle s'éloigne de l'extrémité libre 11A du talon 11 à mesure où l'on s'éloigne du bord arrondi 33 parallèlement au bord droit 34. La rampe permet de s'adapter à une profondeur P6 de la fourrure 6, qui peut varier selon des tolérances de fabrication.

Dans le cas illustré où le loquet 31 comprend un encorbellement 37, la rampe 36 peut assurer un pincement du bourrelet 25B dans le passage 38, entre la rampe 36 et la partie 37A en surplomb ; l'encorbellement est alors avantageusement conçu suffisamment élastique pour collaborer sans casser au pincement. Il n'est pas utile que l'extrémité libre 11A du talon vienne en appui contre le fond 6F de la fourrure, le loquet étant maintenu pincé sur les ailettes 25. En outre, la rampe assure que le loquet est maintenu aux ailettes sans jeu longitudinal.

Bien sûr, l'invention n'est pas limitée aux exemples qui viennent d'être décrits. Au contraire, l'invention est définie par les revendications qui suivent.

Il apparaîtra en effet à l'homme de l'art que diverses modifications peuvent être apportées aux modes de réalisation décrits ci-dessus, à la lumière de l'enseignement qui vient de lui être divulgué.

## Revendications

1. Système (1) d'entretoisement ayant un axe longitudinal (X1), notamment pour maintenir un espacement (D4) entre un mur (4) et un habillage (5) pour ce mur, ledit système comprenant un pied (2) et une tête (3), la tête et le pied comprenant des moyens (12, 21 ; 17, 27) de prise mutuelle, la tête comprenant des moyens (23, 24) pour y fixer, au moins indirectement ledit habillage et ledit pied comprenant des moyens (13 ;14-16) pour le fixer, au moins indirectement audit mur, **caractérisé en ce que** les moyens de fixation du pied comprennent un loquet (13) pour venir en prise avec des ailettes (25) d'une fourrure de pied (6).

2. Système (1) selon la revendication 1, **caractérisé en ce que** le pied comprend un talon (11) qui s'étend selon l'axe longitudinal (X1) depuis une face postérieure (31P) du loquet (31) et une tige (12) qui s'étend depuis ledit loquet selon ledit axe longitudinal (X1) dans une direction opposée à celle dudit talon.

3. Système (1) selon la revendication 2, **caractérisé en ce que** la tige (12) comprend un premier filetage (18) et **en ce que** la tête comprend un premier taraudage (28), prévus pour venir en prise mutuelle, et assurer ensemble un réglage en longueur du système d'entretoisement, cette longueur étant mesurée selon l'axe longitudinal (X1).

4. Système (1) selon la revendication 3, **caractérisé en ce que** le talon (11) comprend un deuxième filetage (17) et **en ce que** la tête (3) comprend un deuxième taraudage (27) prévus pour venir en prise mutuelle et permettre un accouplement dudit pied (2) avec un deuxième pied, selon l'axe longitudinal (X1), au moyen de ladite tête (3).

5. Système (1) selon l'une des revendications 2 à 4, **caractérisé en ce que** le loquet (13) comprend une plaque (31) qui forme deux ailes (32) présentant entre elles une symétrie axiale relativement à l'axe longitudinal (X1) du pied, ladite plaque s'inscrivant dans un rectangle, chaque aile comprenant un angle arrondi (33) et un angle droit (34) adjacent audit angle arrondi (33), ladite plaque étant disposée de sorte que chaque aile (32) est disposée contre une ailette (25) respective, entre ladite ailette et un fond (6F) de la fourrure (6).

6. Système (1) selon la revendication 5, **caractérisé en ce que** chaque aile (32) comprend, sur une face antérieure (31A) de la plaque, une butée (35) qui s'étend selon une largeur de (LA31) de l'aile correspondante, le long de son angle droit (34).

7. Système (1) selon la revendication 6, **caractérisé en ce que** la butée a une forme de sifflet, son épaisseur mesurée selon la direction de l'axe longitudinal (X1) allant en augmentant à mesure où l'on s'éloigne de l'angle arrondi (33).

8. Système (1) selon l'une des revendications 6 et 7, **caractérisé en ce que** la butée comprend une face intérieure (35N) plane, parallèle à l'axe longitudinal (X1) et au bord droit (34D).

9. Système (1) selon l'une des revendications 6 à 8, **caractérisé en ce que** la butée comprend une face extérieure (35E) bombée.

10. Système (1) selon l'une des revendications 6 à 9, **caractérisé en ce que** chaque aile (32) comprend, sur la face antérieure (31A), un encorbellement (37) qui s'étend parallèlement à la butée (35), entre cette butée et l'axe longitudinal (X1), une partie (37A) de l'encorbellement s'étendant en s'éloignant de l'axe longitudinal X1, en surplomb de la plaque (31), ladite partie en surplomb (37A) et ladite butée formant entre elles un goulet permettant l'introduction de l'ailette (25).

11. Système (1) selon l'une des revendications 6 à 10, **caractérisé en ce que** chaque aile (32) comprend, sur la face antérieure (31A), une rampe (36) qui s'étend parallèlement à la butée (35), entre la butée et l'axe longitudinal, de préférence le long de ladite butée, et s'élève en s'éloignant de l'angle arrondi (33).

12. Système (1) selon l'une des revendications 2 à 11, **caractérisé en ce que** le pied comprend une cavité (14), cylindrique autour de l'axe longitudinal (X1), ouverte à une extrémité libre (12A) de la tige (12) et obturée par une paroi transversale (15) à une extrémité libre opposée (11A) du talon (11), ladite paroi étant percée d'un orifice axial (16) pour servir de passage à une vis (10).
